# EUROPÄISCHE PATENTSCHRIFT

(11) **EP 0 569 720 B1**
(45) Veröffentlichungstag und Bekanntmachung des Hinweises auf die Patenterteilung: **27.12.1995**
(21) Anmeldenummer: 93106013.1
(22) Anmeldetag: 14.04.1993
(51) Int. Cl.: F25D 23/00, F25D 17/04

(54) **Kühlgeräte mit Verdampfer**
Refrigerating apparatus with evaporator
Dispositif frigorifique avec évaporateur

(30) Priorität: 12.05.1992 DE 4215595
(43) Veröffentlichungstag der Anmeldung: 18.11.1993
(73) Patentinhaber: AEG Hausgeräte GmbH, 90429 Nürnberg (DE)
(72) Erfinder: Horn, Klaus, W-3448 Ringgau-Netra (DE); Gläser, Jürgen, Dipl.-Ing., W-3503 Lohfelden 1 (DE)

(56) Entgegenhaltungen:
- EP-A- 0 217 121
- EP-A- 0 507 754
- FR-A- 819 817
- FR-A- 1 214 411
- GB-A- 835 190
- GB-A- 866 140
- GB-A- 1 025 822

## Beschreibung

Die Erfindung betrifft ein Kühlgerät.

Bei einem zum Stand der Technik gemäß Artikel 54(3) EPÜ gehörenden Kühlgerät (EP-A-0 507 754) ist ein wärmeisoliert in einem Außengehäuse angeordneter Innenbehälter für die Aufnahme von zu kühlendem Gut vorgesehen, bei dem parallel zur Rückwand mit Abstand ein platinenförmiger Verdampfer angeordnet ist. Zur Befestigung des Verdampfers sind in die von der Rückwand weglaufenden senkrechten Seitenwände einander gegenüberliegende, nach außen gerichtete Nuten eingeformt, in welche elastisch komprimierbare Profilstreifen eingelegt sind. Bei einer Ausgestaltung ist der Abstand der senkrechten Seitenränder voneinander größer als die lichte Weite zwischen den senkrechten Seitenwänden des Innenbehälters, so daß bei der Montage der Verdampfer in schräger Lage zunächst mit einem seiner Seitenränder auf einen Profilstreifen aufgesetzt wird. Durch weiteres Einschieben des anderen Seitenrandes zur Rückwand des Innenbehälters hin wird der erste Profilstreifen gestaucht, so daß der gegenüberliegende Seitenrand des Verdampfers schließlich in die zugehörige Nut bzw. auf den darin liegenden Profilstreifen schnappen kann. Unter teilweiser Dekomprimierung des ersten Profilstreifens sinkt dann der gegenüberliegende Seitenrand des Verdampfers um ein entsprechendes Maß in die gegenüberliegende Nut bzw. den darin angeordneten Profilstreifen ein, wodurch der Verdampfer im Innenbehälter festgelegt ist. Abgesehen davon, daß die Nuten für die Halterung des Verdampfers Hinterschneidungen bilden, die beim Entformen des aus Kunststoff herzustellenden Innenbehälters Probleme mit sich bringen können, kann die Halterung des Verdampfers in hygienischer Hinsicht Probleme bereiten.

Bei einem weiteren bekannten Kühlgerät (DE-AS 12 53 733) befindet sich in einem Innenbehälter, der für die Aufnahme von zu kühlendem Gut vorgesehen ist, ein Verdampfer für Kältemittel, der mit Abstand parallel zur senkrechten Rückseitenwand des Innenbehälters angeordnet ist. Mit Abstand vor dem plattenförmigen Verdampfer steht eine Trennwand, die den Verdampfer gegenüber dem Nutz-Innenraum des Innenbehälters abdeckt. Zwischen der Deckwand des Innenbehälters und der Trennwand bzw. dem Verdampfer befindet sich ein Spalt, durch den Luft aus dem Innenbehälter-Nutzraum zum Verdampfer strömen kann, die nach der Abkühlung am Verdampfer im Schacht zwischen der Innenbehälter-Rückwand und der Trennwand frei nach unten in den Nutzraum des Innenbehälters zurückströmt. Bei diesem Aufbau sind getrennte Halterungen für den Verdampfer und die Trennwand erforderlich.

Der Erfindung liegt die Aufgabe zugrunde, bei einem Kühlgerät Maßnahmen zu treffen, die mit einfachen Mitteln eine Befestigung des Verdampfers ermöglichen.

Die Lösung dieser Aufgabe erfolgt gemäß der Erfindung durch die Merkmale des Anspruchs 1.

Gemäß der Erfindung wird der Verdampfer auf im Eckbereich zwischen der Rückwand und den angrenzenden Seitenwänden ausgeformten Befestigungsleisten festgesetzt. Der Verdampfer erscheint dann als Teil der Rückwand des Innenbehälters. Die Befestigungsleisten können aber auch stufenförmig abgesetzt sein, so daß die in die Tiefe hineinlaufenden Seitenflanken der Stufe die benachbarten Umfangskanten des Verdampfers einfassen. Zumindest die senkrechten Seitenkanten des Verdampfers, vorzugsweise aber auch die obere und untere Seitenkante können mit Rahmenleisten bestückt sein, die gegebenenfalls auch als umspritzter Rahmen hergestellt werden können. Mit den Rahmenleisten kann dieser Verdampfer wiederum auf den Befestigungsleisten festgesetzt werden. Die Rahmenleisten überdecken dabei auch im Randbereich des Verdampfers vorgesehene Rohranschlüsse oder andere Unregelmäßigkeiten bzw. scharfe Kanten. Der Verdampfer kann jedoch auch auf seiner dem Nutzraum des Innenbehälter zugewandten Seite mit einer Platte fest verbunden sein, deren Randbereiche an den Befestigungsleisten festgesetzt werden können. Der Verdampfer kann dann in seiner Kontur beliebig gestaltet werden und insbesondere schmaler als der freie Raum zwischen den Befestigungsleisten sein. Diese Platte kann dabei aus einem Material bestehen, das insbesondere in seiner Farbe dem des Innenbehälters angepaßt ist. Sie kann jedoch auch aus wärmeleitendem und wärmespeichernden Material bestehen, so daß die Kältespeicherkapazität des Verdampfers erhöht wird. Dadurch wird der Verdampfungsdruck im Verdampfer längere Zeit auf einem hohen Wert gehalten, wodurch sich eine Verbesserung des Kühlungswirkungsgrades ergibt. Zur Erhöhung der Wärmeübertragungsleistung kann der Verdampfer jedoch auch auf seiner der Seitenwand des Innenbehälters zugewandten Seitenfläche senkrecht verlaufende Rippen aufweisen oder gefaltet sein, wobei die Faltkanten senkrecht verlaufen. Daneben ist es zweckmäßig, wenn der Verdampfer waagerechte Schlitze im Bereich von geschlossenen, im Innenbehälter angeordneten Fachböden aufweist und in die Schlitze Kühlluftabweiser eingreifen zu lassen, durch welche die nach unten fallende gekühlte Luft in den Raum zwischen zwei Fachböden einströmt, wodurch in jeder dieser Kühlzonen eine eigene Luftumwälzung eintritt.

Die Erfindung ist nachfolgend anhand der Zeichnungen von Ausführungsbeispielen näher erläutert.

Es zeigen:
Fig. 1 eine Prinzipskizze eines Kühlgerätes in Frontansicht bei abgenommener Tür,
Fig. 2 einen Seitenschnitt durch das Kühlgerät gemäß Figur 1,
Fig. 3 einen Höhenschnitt durch das Kühlgerät gemäß Figur 1,
Fig. 4 einen Seitenschnitt durch ein Kühlgerät mit geändertem Verdampfer,
Fig. 5 einen Höhenschnitt durch das Kühlgerät gemäß Figur 4,
Fig. 6 einen Höhenschnitt durch ein Kühlgerät mit geripptem Verdampfer,
Fig. 7 einen Seitenschnitt durch ein Kühlgerät mit durchbrochenem Verdampfer und Kühlluftabweisern und
Fig. 8 einen Seitenschnitt durch ein Kühlgerät mit geänderten Kühlluftabweisern.

In einem Gehäuse 1 eines Kühl- oder Gefrierschranks befindet sich ein Innenbehälter 2, wobei der Zwischenraum zwischen dem Gehäuse 1 und dem Innenbehälter 2 mit einer Wärmeisolierung 3 insbesondere ausgeschäumt ist. Im oberen Abschnitt des Innenbehälters 2 sitzt parallel zur Rückwand 4 mit einem geringem Abstand, beispielsweise 10 mm, ein platinenförmiger Verdampfer 5, der über nicht dargestellte Rohrleitungen mit einem Kältekreislauf verbunden ist. Von der durch eine Tür zu verschließenden offenen Seite 6 aus befinden sich im Nutzraum für die Einbringung von zu kühlendem Gut vor dem Verdampfer 5 geschlossene Fachböden 7 in unterschiedlichen Höhen.

Zur Befestigung des Verdampfers 5 sind im Eckbereich am Übergang von der Rückwand 4 zu den senkrechten Seitenwänden 8 Befestigungsleisten 9 vorgesehen, die über die Ebene der Rückwand 4 zur Öffnungsseite 6 hin erhaben sind. Diese Befestigungsleisten 9 sind einstückig mit dem Innenbehälter 2 verbunden und bei seiner Herstellung mit angeformt worden. Auf diesen senkrecht verlaufenden Befestigungsleisten 9 ist der als ebene Platine ausgebildete Verdampfer 5 mit Abstand von der Rückwand 4 im Bereich seiner senkrechten Seitenränder 10 festgesetzt.

Gemäß der in den Figuren 1 bis 3 dargestellten Ausführungsform ist die Platine des Verdampfers 5 unmittelbar an den Befestigungsleisten 9 festgesetzt. Die Seitenränder 10 liegen dabei auf der der Öffnungsseite 6 zugewandten Flanke der Befestigungsleiste 9 auf. Wenn der Verdampfer nicht die gesamte Breite zwischen den Seitenwänden 8 einnimmt, ist es zweckmäßig, die Befestigungsleisten stufenförmig abzusetzen, so daß die Seitenränder 10 des Verdampfers 5 in die Befestigungsleiste so eingesenkt wenden können, daß auf der parallel zur Rückwand 4 verlaufenden Stufenflanke die Seitenränder 10 aufliegen und die senkrecht dazu gerichteten, in den Innenbehälter weisenden Stufenflanken die benachbarte Umfangskante der Seitenränder 10 seitlich abdecken. Bei angepaßter Stufentiefe ergibt sich so ein stufenfreier Übergang vom Verdampfer 5 zu den anschließenden Teilen der Befestigungsleisten 9 bzw. den Seitenwänden 8. Der Verdampfer 5 kann dabei auch mit Rahmenleisten versehen sein, welche zumindest die senkrechten Umfangskanten 10, vorzugsweise aber auch die obere und die untere waagerechte Umfangskante umschließen. Diese Rahmenleisten können dabei anstatt der senkrechten Umfangskante 10 zur Befestigung des Verdampfers 5 an den Befestigungsleisten 9 herangezogen werden.

Es ist aber auch möglich, gemäß den Figuren 4 und 5 auf die dem Nutzraum des Innenbehälters 2, also den Fachböden 7 zugewandte Seite des Verdampfers eine denselben vollständig überdeckende Platte 11 aufzusetzen. Diese Platte 11 übergreift vorzugsweise alle Umfangskanten des Verdampfers 5 und ist mit dem Verdampfer 5 fest verbunden. Die seitlich überragenden Randzonen 12 der Platte 11 können wiederum für die Befestigung auf den Befestigungsleisten 9 herangezogen werden. Die Platte 11 kann insbesondere in der Farbe derjenigen des Innenbehälters angepaßt werden, so daß ein ästhetisch ansehnlicher rückwärtiger Abschluß des Innenbehälters gegeben ist. Die Platte 11 kann insbesondere aus Kunststoff bestehen, wenn eine einfache Verkleidung und Halterung für den Verdampfer 5 angestrebt wird. Sie kann jedoch auch aus wärmeleitendem und wärmespeichernden Material, insbesondere aus Stahlblech bestehen, wenn die Wärmekapazität des Verdampfers erhöht werden soll.

Um die Wirksamkeit des Verdampfers zu erhöhen, kann insbesondere seine der Rückwand 4 zugewandte Seitenfläche mit die Oberfläche vergrößernden Elementen, vorzugsweise Rippen 13 versehen sein, die in senkrechter Richtung parallel zueinander verlaufen. Der Verdampfer kann jedoch auch gefaltet sein, wobei die Faltkanten ebenfalls senkrecht verlaufen sollen. Die Rippen 13 bedecken dabei lediglich den freien Teil zwischen den Befestigungsleisten 9.

Der Verdampfer 5 kann im übrigen mit waagerecht verlaufenden Schlitzen versehen sein, die im Höhenbereich der Fachböden 7 angeordnet sind. In diese Schlitze 14 greifen Kühlluftabweser 15 ein, welche die im Spalt zwischen der Rückwand 4 und dem Verdampfer 5 nach unten strömende gekühlte Luft auf die Fachböden 7 ausleiten. Gemäß Figur 7 sind die Kühlluftabweise 15 als Ausformungen der Rückwand 4 ausgebildet. Sie können jedoch gemäß Figur 8 auch als separate Teile hergestellt werden, die im Bereich der Schlitze 14 festgesetzt werden. Es ist aber auch möglich, die den unteren Rand des Schlitzes 14 bildende Flanke des Verdampfers 5 nach rückwärts in den Spalt zwischen dem Verdampfer 5 und der Rückwand 4 zu neigen, um eine Ausleitung der gekühlten Luft zum jeweiligen Fachboden 7 zu unterstützen.

## Patentansprüche

1. Kühlgerät, insbesondere Kühl- oder Gefrierschrank, mit einem für die Aufnahme von zu kühlendem Gut ausgebildeten, eine durch eine Tür zu verschließende Öffnungsseite (6) aufweisenden Innenbehälter (2), der jeweils im Eckbereich am Übergang von seiner Rückwand (4) zu seinen angrenzenden senkrechten Seitenwänden (8) mit einstückig ausgeformten, über die Ebene der Rückwand (4) zur Öffnungsseite (6) hin erhabenen Befestigungsleisten (9) versehen ist, und mit einem Verdampfer (5), der im Bereich seiner senkrechten Seitenränder (10) auf den der Öffnungsseite (6) zugewandten Flanken der Befestigungsleisten (9) festgesetzt ist.

2. Kühlgerät nach Anspruch 1, dadurch gekennzeichnet, daß die Befestigungsleisten (9) stufenförmig abgesetzt sind, daß auf einer Stufenflanke der Verdampfer (5) festgesetzt ist und daß die dazu senkrecht in den Innenbehälter (2) weisende Stufenflanke der benachbarte Seitenrand (10) des Verdampfers übergreift.

3. Kühlgerät nach Anspruch 1 oder 2,
dadurch gekennzeichnet, daß der Verdampfer (5) auf seiner der Rückwand (4) zugewandten Seitenfläche senkrecht verlaufender Rippen (13) aufweist.

4. Kühlgerät nach Anspruch 1 oder einem der folgenden, dadurch gekennzeichnet, daß der Verdampfer gefaltet ist, wobei die Faltkanten senkrecht verlaufen.

5. Kühlgerät nach Anspruch 1 oder einem der folgenden, dadurch gekennzeichnet, daß der Verdampfer von einer damit verbundenen Platte (11) überdeckt ist.

6. Kühlgerät nach Anspruch 5, dadurch gekennzeichnet, daß die Platte (11) die Randzonen des Verdampfers (5) übergreift und daß die Platte (11) an den Befestigungsleisten (9) festgesetzt ist.

7. Kühlgerät nach Anspruch 5 oder 6, dadurch gekennzeichnet, daß die Platte (11) dem Innenbehältermaterial angepaßt ist.

8. Kühlgerät nach Anspruch 5 oder 6, dadurch gekennzeichnet, daß die Platte (11) aus wärmeleitendem und wärmespeicherndem Material besteht.

9. Kühlgerät nach Anspruch 1 oder einem der folgenden, dadurch gekennzeichnet, daß der Verdampfer (5) waagrechte Schlitze (14) im Bereich von geschlossenen Fachböden (7) aufweist und daß in die Schlitze (14) Kühlluftabweiser (15) eingreifen.

10. Kühlgerät nach Anspruch 9, dadurch gekennzeichnet, daß der Kühlluftabweiser (15) an der Rückwand (4) des Innenbehälters (2) oder an der Rückseite des Fachbodens (7) bzw. als separates Teil im Schlitz (14) angeordnet ist bzw. die Unterkante des Schlitzes (14) nach rückwärts zur Rückwand (4) hin geneigt ist.

11. Kühlgerät nach Anspruch 1 oder einem der folgenden, dadurch gekennzeichnet, daß zumindest die mit den Befestigungsleisten (9) in Anlage tretenden Seitenränder (10) mit Rahmenleisten wenigstens zum Innenbehälter-Innenraum hin abgedeckt sind.

12. Kühlgerät nach Anspruch 11, dadurch gekennzeichnet, daß eine Rahmenleiste einen Rohranschluß des Verdampfers (5) überdeckt.

13. Kühlgerät nach Anspruch 11 oder 12, dadurch gekennzeichnet, daß Rahmenleisten an den Befestigungsleisten (9) festgesetzt sind.

## Claims

1. Refrigerating appliance, in particular refrigerator or freezer, comprising an inner housing (2) having an open side (6) for the introduction of goods to be chilled, which open side (6) is closable by a door, the inner housing (2) having in the respective corners joining its rear wall (4) to its adjacent vertical side walls (8) an integrally formed fixing ledge (9), which is proud of the plane of the rear wall (4) towards the open side (6), and a vaporiser (5), which is fixed in the region of its vertical lateral sides (10) to the edges of the fixing ledges (9) facing the open side (6).

2. Refrigerating appliance according to claim 1, characterised in that the fixing ledges (9) are stepped, in that the vaporiser (5) is fixed to one edge of the step, and in that the step edge perpendicular thereto facing into the inner housing (2) overlaps the adjacent lateral side (10) of the vaporiser.

3. Refrigerating appliance according to claim 1 or 2, characterised in that the vaporiser (5) has vertical ridges (13) on its lateral face facing the rear wall (4).

4. Refrigerating appliance according to claim 1 or one of the subsequent claims, characterised in that the vaporiser is folded, the fold edges extending vertically.

5. Refrigerating appliance according to claim 1 or one of the subsequent claims, characterised in that the vaporiser is covered with a plate (11) connected thereto.

6. Refrigerating appliance according to claim 5, characterised in that the plate (11) overlaps the edge regions of the vaporiser (5) and in that the plate (11) is fixed to the fixing ledges (9).

7. Refrigerating appliance according to claim 5 or 6, characterised in that the plate (11) matches the material of the inner housing.

8. Refrigerating appliance according to claim 5 or 6, characterised in that the plate (11) consists of heat-conducting and heat-accumulating material.

9. Refrigerating appliance according to claim 1 or one of the subsequent claims, characterised in that the vaporiser (5) has horizontal slots (14) in the region of sealed compartment bases (7), and in that cooling air baffles (15) engage in the slots (14).

10. Refrigerating appliance according to claim 9, characterised in that the cooling air baffle (15) is disposed on the rear wall (4) of the inner housing (2) or on the rear face of the compartment base (7) or as a separate part in the slot (14), or the lower edge of the slot (14) is inclined backwards towards the rear wall (4).

11. Refrigerating appliance according to claim 1 or one of the subsequent claims, characterised in that at least the lateral sides (10) coming into contact with the fixing ledges (9) are covered with frame cover-strips, at least towards the inner housing cavity.

12. Refrigerating appliance according to claim 11, characterised in that a frame cover-strip covers a tube connection of the vaporiser (5).

13. Refrigerating appliance according to claim 11 or 12, characterised in that the frame cover-strips are fixed to the fixing ledges (9).

## Revendications

1. Appareil réfrigérant, en particulier réfrigérateur ou congélateur, comprenant, pour le rangement du produit à réfrigérer, une cuve interne (2) qui présente une face d'ouverture (6) fermée par une porte et qui est munie, dans la zone angulaire au niveau du passage de sa paroi arrière (4) à ses parois latérales verticales attenantes (8), de moulures de fixation (9) moulées d'une seule pièce et faisant saillie du plan de la paroi arrière (4) en direction de la face d'ouverture (6) ainsi que d'un évaporateur (5) qui est fixé dans la zone de ses bords latéraux verticaux (10) sur les flancs des moulures de fixation (9), tournés vers la face d'ouverture (6).

2. Appareil réfrigérant selon la revendication 1, caractérisé en ce que les moulures de fixation (9) sont étagées en palier, en ce que l'évaporateur (5) est fixé sur un flanc de palier et en ce que le bord latéral (10), voisin de l'évaporateur, recouvre le flanc de palier tourné vers l'intérieur de la cuve (2) et perpendiculaire à cette dernière.

3. Appareil réfrigérant selon la revendication 1 ou 2, caractérisé en ce que l'évaporateur (5) présente, sur sa surface latérale tournée vers la paroi arrière (4), des nervures (13) s'étendant verticalement.

4. Appareil réfrigérant selon la revendication 1 ou l'une des suivantes, caractérisé en ce que l'évaporateur est plié, les arêtes de plis étant verticales.

5. Appareil réfrigérant selon la revendication 1 ou l'une des suivantes, caractérisé en ce que l'évaporateur est recouvert d'une plaque (11) reliée de manière solidaire.

6. Appareil réfrigérant selon la revendication 5, caractérisé en ce que la plaque (11) recouvre les zones de bordures de l'évaporateur (5) et en ce que la plaque (11) est fixée sur les moulures de fixation (9).

7. Appareil réfrigérant selon la revendication 5 ou 6, caractérise en ce que la plaque (11) est adaptée à la matière de la cuve.

8. Appareil réfrigérant selon la revendication 5 ou 6, caractérisé en ce que la plaque (11) se compose de matière thermiquement conductrice et accumulatrice.

9. Appareil réfrigérant selon la revendication 1 ou l'une des suivantes, caractérisé en ce que l'évaporateur (5) présente des fentes (14) horizontales dans la zone de casiers (7) fermés et en ce que des déflecteurs d'air froid (15) pénètrent dans les fentes (14).

10. Appareil réfrigérant selon la revendication 9, caractérisé en ce que le déflecteur d'air froid (15) est disposé contre la paroi arrière (4) de la cuve (2) ou sur la face arrière du casier (7), respectivement en tant que partie séparée dans la fente (14), respectivement le bord inférieur de la fente (14) est incliné vers l'arrière en direction de la paroi arrière (4).

11. Appareil réfrigérant selon la revendication 1 ou l'une des suivantes, caractérisé en ce qu'au moins les bords latéraux (10) appliqués contre les moulures de fixation (9), sont recouverts de moulures d'encadrement au moins en direction de l'intérieur de la cuve.

12. Appareil réfrigérant selon la revendication 11, caractérisé en ce qu'une moulure d'encadrement recouvre une tubulure de raccordement de l'évaporateur (5).

13. Appareil réfrigérant selon la revendication 11 ou 12 caractérisé en ce que des moulures d'encadrement sont fixées aux moulures de fixation (9).
